# EUROPÄISCHE PATENTSCHRIFT

(11) **EP 1 617 505 B1**
(45) Veröffentlichungstag und Bekanntmachung des Hinweises auf die Patenterteilung: **19.11.2008**
(21) Anmeldenummer: 05013545.8
(22) Anmeldetag: 23.06.2005
(51) Int. Cl.: H01Q 1/12, H01Q 1/32, H01Q 23/00, H05B 3/84

(54) **Kabelsatz, insbesondere für die Anwendung in einem Fahrzeug**
Cable set, in particular for application in a vehicle
Faisceau de câbles, en particulier pour l'application dans un vehicule

(30) Priorität: 17.07.2004 DE 102004034757; 01.03.2005 DE 102005009121
(43) Veröffentlichungstag der Anmeldung: 18.01.2006
(73) Patentinhaber: Hirschmann Electronics GmbH, 72654 Neckartenzlingen (DE)
(72) Erfinder: Gelman, Alexander, 70736 Fellbach (DE)
(74) Vertreter: Thul, Hermann

(56) Entgegenhaltungen:
- EP-A- 0 392 969
- WO-A-20/05078858
- DE-A1- 4 401 819
- DE-A1- 10 006 211
- DE-A1- 10 236 888
- DE-B- 1 196 330
- DE-U1- 20 317 509
- US-A- 5 905 469
- US-A- 6 164 984
- US-B1- 6 307 516

## Beschreibung

Die Erfindung betrifft einen Kabelsatz für die Anwendung in einem Fahrzeug mit einer beheizbaren Scheibe sowie einer darin integrierten aktiven Antenne gemäß den Merkmalen des Oberbegriffes des Patentanspruches 1.

Bei modernen Fahrzeugen, insbesondere Personenkraftwagen, ist es bekannt, dass diese eine beheizbare Scheibe (insbesondere Heckscheibe) aufweisen. Zu diesem Zweck weist die Scheibe Strom durchflossene Leiterstrukturen auf, die mit der Energieversorgung des Fahrzeuges verbunden und schaltbar sind. Gleichzeitig werden auch aktive Antennen in die Scheiben integriert und die stromdurchflossenen Leiter und/oder zusätzliche Antennenleiter in der Scheibe für den Signalempfang (Empfang von hochfrequenten Signalen) genutzt. Daher ist es erforderlich, die in die Leiter der Scheibe eingekoppelten Signale wieder auszukoppeln, um sie nachgeschalteten Geräten (wie insbesondere Verstärkern und Empfängern) zuführen zu können. Für diese Signalauskopplung sind Mittel bekannt, die es gestatten, dass einerseits den Leitern in der Scheibe die für die Heizfunktion nötige Energie (im Regelfalle Gleichstrom) zugeführt wird, wobei aber auch über die gleiche Verkabelung die Auskopplung der hochfrequenten Signale ermöglicht wird. Zu diesem Zweck ist schon ein Kabelsatz (sogenannter Sperrkreis) bekannt, der einerseits einen Masseanschluss aufweist, der mit dem Minuspol der Energieversorgung des Fahrzeuges verbunden ist. Über entsprechendes Kabel wird somit dem einen Pol der Heizleiter der Scheibe über einen Energieanschluss zugeführt, während das andere Ende der Heizleiter mit dem zweiten Pol der Energieversorgung (Pluspol) verbunden ist. Damit muss für den Anschluss des Kabelsatzes zur Energieversorgung ein erster Steckkontakt vorhanden sein. Ein weiterer Steckkontakt ist erforderlich, um einen Signalanschluss zu realisieren, mit dem die hochfrequenten Signale über die Mittel zur Signalauskopplung ausgekoppelt und zur weiteren Verarbeitung den nachgeschalteten Geräten zur Verfügung gestellt wird. Steckkontakte zur lösbaren Verbindung des Energieanschlusses und des Signalanschlusses mit ihren Gegenanschlüssen sind zwecks Austausches der Geräte bzw. der Scheibe unabdingbar. Aus dieser bekannten Anordnung resultiert ein hoher Teileaufwand, da für jeden Anschluss ein eigenständiger Kontakt mit Gehäuse vorgehalten werden muss. Dies führt in der Produktion und der anschließenden Teileverwaltung zu hohen Kosten, insbesondere zu einem verwaltungstechnischen Aufwand sowie zu hohen Dispositionskosten. Außerdem ist es bei der späteren Montage des Kabelsatzes aufwändig, die einzelnen Anschlüsse mit ihren Gegenstücken zu verbinden.

Die nicht vorveröffentlichte WO 2005/078858 A1 zeigt einen Kabelsatz für die Anwendung in einem Fahrzeug mit einer beheizbaren Scheibe sowie einer darin integrierten aktiven Antenne, wobei zwei in einem Verbindergehäuse angeordnete Anschlüsse über zwei Zuleitungen Mittel zur Auskopplung von hochfrequenten Signalen, die von der aktiven Antenne empfangen werden, zugeführt werden. An diesen Mitteln sind zwei weitere Zuleitungen angeschlossen, die an einer weiteren Empfangsantenne angeschlossen sind.

Aus der DE 100 06 211 A1 ist eine formgebend umspritzte, elektrische und/oder elektronische Komponente bekannt, wobei die Komponente in ein Kunstharz eingebettet ist und dieses Kunstharz eine feste, thermoplastische, unter Niederdruckbedingungen verarbeitbare Hotmelt-Formmasse auf Polyamid-Basis ist. Diese Komponente ist in der DE 100 06 211 A1 in Verbindung mit Heckscheiben-Antennen-Systemen in Kraftfahrzeugen erläutert. Dieser Sperrkreis weist zwei elektrische Zuleitungen auf, die mit elektronischen Bauteilen verschaltet sind (Figur 6), wobei ausgangsseitig dieses Sperrkreises elektrische Ableitungen angeordnet sind.

Die DE 44 01 819 A1 offenbart einen Sperrkreis für die Anwendung in einem Fahrzeug mit einer beheizbaren Scheibe sowie einer darin integrierten aktiven Antenne, wobei der Sperrkreis einen Masseanschluß und einen zweipoligen Energieanschluß mit einer Plus-Leitung und einer Minus-Leitung aufweist.

Die DE 102 36 888 A1 betrifft ein Gehäuse für ein elektrisches Gerät, beispielsweise für eine Antriebseinheit, wobei das elektrische Gerät wenigstens einen aus seinem Gehäuse herausgeführten Kabelsatz mit wenigstens einem elektrischen Anschlußelement und mit einem Kontakte dieses Anschlußelementes aufnehmenden Anschlußgehäuse aufweist, wobei weiterhin das Anschlußgehäuse von wenigstens einem Anschlußgehäuseteil gebildet ist und das wenigstens eine Anschlußgehäuseteil mit dem Gerätegehäuse oder mit einem dieses Gehäuse bildenden Gehäuseteil lösbar oder abtrennbar verbunden ist.

Der Erfindung liegt daher die Aufgabe zu Grunde, einen entsprechenden Kabelsatz (Sperrkreis) bereitzustellen, mit dem die eingangs geschilderten Nachteile vermieden werden. Es soll vor allen Dingen die Teilevielfalt verringert und die Montage des Kabelsatzes im Fahrzeug vereinfacht werden.

Diese Aufgabe ist durch die Merkmale des Patentanspruches 1 gelöst.

Erfindungsgemäß ist vorgesehen, dass der Energieanschluss und der Signalanschluss gemeinsam in einem Verbindergehäuse angeordnet sind., wobei der Energieanschluss und der Signalanschluss über jeweils ein Kabel mit den Mitteln zur Auskopplung von hochfrequenten Signalen und der Masseanschluss über ein einziges Kabel mit den Mitteln zur Auskopplung von hochfrequenten Signalen verbunden ist. Dadurch verringert sich zum einen die Teilevielfalt, da mehrere Anschlüsse in einem gemeinsamen Gehäuse angeordnet werden. Das wiederum führt zu niedrigeren Werkzeugkosten zur Herstellung von den Anschlüssen und dem Gehäuse und nach der Herstellung zu geringeren Dispositionskosten, da weniger Teile verwaltet werden müssen. Außerdem vereinfacht sich die Montage, da die zumindest beiden Anschlüsse in das Verbindergehäuse gebracht und anschließend dieser fertige Steckverbinder mit seinen Gegenverbindern in Verbindung gebracht werden kann. Dies führt insgesamt also zu einer schnelleren Produktmontage, da insgesamt weniger Bauteile verarbeitet werden müssen. Ein weiterer Vorteil ist darin zu sehen, dass der gesamte Bauraum für die Anschlüsse reduziert werden kann, so dass sich eine kompakte Bauweise ergibt. Dies ist gerade bei der hohen Integrationsdichte von Bauteilen bei modernen Fahrzeugen besonders wichtig, da für diese Bauteile, die für den Bediener des Fahrzeuges nicht sichtbar angeordnet werden, immer weniger Bauraum zur Verfügung steht.

In Weiterbildung der Erfindung sind die in dem Verbindergehäuse angeordneten Kontakte für den Energieanschluss und den Signalanschluss gleichartig ausgebildet, insbesondere als Steckkontakte ausgebildet. Dadurch reduziert sich weiter die Teilevielfalt, da nur noch ein einziger Kontakt verwendet wird. Dieser ist in besonders vorteilhafter Weise als Steckkontakt ausgebildet, wobei es sich aber auch um einen Buchsenkontakt handeln kann.

In Weiterbildung der Erfindung weist das Verbindergehäuse eine Kodierung auf. Eine solche Kodierung hat den Vorteil, dass beim Aufstecken des Verbindergehäuses auf den Gegenpart keine Verwechselung von Signal- und Energieanschluss erfolgen kann. Diese Kodierung ist in besonders vorteilhafter Weise so gestaltet, dass das z.B. als Steckergehäuse ausgestaltete Verbindergehäuse nur in einer einzigen Position zu dem Buchsengehäuse zusammengesteckt werden kann. In einem solchen Fall bietet es sich an, innerhalb des Verbindergehäuses unterschiedlich große Kammern oder Vorsprünge, Laschen, oder dergleichen zu verwenden. Neben solchen mechanisch wirkenden Kodierungen sind auch z.B. farbliche Kodierungen denkbar. Im Regelfall werden die Gegenstecker separat voneinander angeschlossen. Das heißt mit einem Steckergehäuse werden mehr als eine Buchse verbunden. Es ist jedoch auch möglich, das Verbindergehäuse mit nur einem Gegenstecker zu verbinden.

Weitere Ausgestaltungen sind in den Unteransprüchen angegeben sowie in der folgenden Figurenbeschreibung erläutert, wobei ein Ausführungsbeispiel in den Figuren gezeigt ist, auf das die Erfindung jedoch nicht beschränkt ist.

Es zeigen:
- Figur 1:: Eine dreidimensionale Ansicht eines erfindungsgemäßen Kabelsatzes (Sperrkreises),
- Figur 2:: Schnitt durch ein Verbindergehäuse.

Figur 1 zeigt eine dreidimensionale Ansicht eines erfindungsgemäßen Kabelsatzes, der insbesondere für die Anwendung in einem Fahrzeug mit einer beheizbare Scheibe (insbesondere Heckscheibe) sowie einer darin integrierten aktiven Antenne (Antennenleiter in der Scheibe) ausgebildet ist. Dieser Kabelsatz (Sperrkreis) 1, der mehrere Elemente miteinander elektrisch verbindet, weist zunächst einen Masseanschluss 2 auf, wobei weiterhin ein noch zu beschreibender Energieanschluss 3 und ein ebenfalls noch zu beschreibender Signalanschluss 4 vorhanden sind. Die genannten Anschlüsse 2, 3, 4 (jeweils einfach oder gegebenenfalls mehrfach vorhanden) sind mit Mitteln 5 zur Signalauskopplung verbunden. Bei diesen Mitteln 5 zur Signalauskopplung handelt es sich um elektronische Bauteile wie Spulen, Kondensatoren und dergleichen, die in Abhängigkeit der verwendeten integrierten aktiven Antenne und der dafür erforderlichen Signalauskopplung miteinander verschaltet und dementsprechend dimensioniert sind. Wichtig ist, dass der Kabelsatz (Sperrkreis) 1 diese Mittel 5 zur Signalauskopplung aufweist, wobei die Verschaltung der einzelnen Bestandteile der Mittel 5 hier nur von untergeordneter Bedeutung ist. Daher wird auf diese interne Verschaltung der Mittel 5 auch nicht weiter eingegangen. Der Masseanschluss 2 ist über ein Kabel 6 mit den Mitteln 5 verbunden, wobei der Masseanschluss 2 beispielsweise als Kabelschuh ausgebildet ist, die z.B. mit einem Karosserieteil des Fahrzeuges verschraubt werden kann. Angebunden ist dieser Masseanschluss 2 beispielsweise über einen Crimpanschluss 7 an dem elektrischen Leiter des Kabels 6. Weiterhin sind die Mittel 5 zur Signalauskopplung jeweils mit einem Kabel 8, 9 mit dem Energieanschluss 3 bzw. dem Signalanschluss 4 verbunden. Auch hierbei handelt es sich, wie bei dem Kabel 6, um Litzenkabel, da diese besonders flexibel innerhalb des Fahrzeuges verlegbar sind. Andere Bauformen für Kabel, wie z.B. Flachleiterkabel, können auch verwendet werden. An dem den Mitteln 5 abgewandten Ende der Kabel 8, 9 sind diese zu einem einzigen Verbindergehäuse 10 zusammengeführt, wobei bei diesem in Figur 1 dargestellten Ausführungsbeispiel das Verbindergehäuse 10 als Steckergehäuse ausgebildet ist. Zu diesem Zweck sind auch die darin befindlichen Kontakte für den Energieanschluss 3 sowie den Signalanschluss 4 als Steckkontakte und gleichartig ausgebildet. Buchsenkontakte sind ebenfalls denkbar. Auch die Steckkontakte der Anschlüsse 3, 4, können mittels Crimpen oder einer anderweitigen Verbindung angeschlossen sein. Das Verbindergehäuse 10 besteht beispielsweise aus Kunststoff und kann in einem Kunststoff-Spritzgussverfahren einfach und kostengünstig hergestellt werden. Dadurch vereinfacht sich auch die gesamte Montage des Kabelsatzes 1, da in diesem einzigen Verbindergehäuse 10 die entsprechenden Anschlüsse, 3, 4 (oder gegebenenfalls mehr) eingesetzt werden können. Bei der anschließenden Montage des Kabelsatzes 1 braucht nur noch dieses einzige Verbindergehäuse 10 mit seinem Gegengehäuse zusammengesetzt werden. Dieses Gegengehäuse, das hier nicht Bestandteil der Erfindung ist, ist z.B. fest auf der Scheibe angeordnet oder mit den entsprechenden Leitern in der Scheibe über Kabel oder sonstige Verbindungen miteinander verbunden.

Schematisch ist in Figur 1 noch dargestellt, dass die Mittel 5 zwischen den Anschlüssen 2, 3, 4 angeordnet sind und zum Schutz vor äußeren Einflüssen (insbesondere wie Feuchtigkeit, Schmutzpartikeln und dergleichen) in einem Gehäuse angeordnet. Zur flexiblen Montage des Kabelsatzes 1 ist dieses Gehäuse von einem Schrumpfschlauch 11 gebildet, der über die elektronischen Bauteile, wie Spulen, Kondensatoren und dergleichen, und die Enden der Kabel 6, 8, 9 übergeschoben und anschließend mittels Wärmeeinwirkung zum Schrumpfen gebracht wird, um die darin innenliegenden Teile dichtend abzuschließen. Anstelle eines flexiblen Schrumpfschlauches ist auch ein starres Gehäuse, z.B. aus Kunststoff mit einem Ober- und Unterteil, denkbar. Ein solches starres Gehäuse würde gegebenenfalls die Festlegung des Kabelsatzes 1 an einem Karosserieteil oder einem sonstigen Teil des Fahrzeuges ermöglichen.

Figur 2 zeigt den Steckverbinder (Verbindergehäuse 10 mit darin angeordneten Anschlüssen 3, 4) gemäß Figur 1, wobei hier erkennbar ist, dass das Verbindergehäuse 10 weitestgehend symmetrisch ausgebildet ist und lediglich innerhalb einer Kammer, in der der Steckkontakt angeordnet ist, noch eine Kodierung 12 in Form eines Vorsprunges ausgebildet ist. Diese Kodierung 12 verhindert ein Vertauschen der Anschlüsse 3, 4 mit ihren Gegenanschlüssen, wenn das Verbindergehäuse 10 des Kabelsatzes 1 mit entsprechenden Buchsen oder einer Buchse zusammengesteckt wird.

Der Kabelsatz 1, wie er in Figur 1 gezeigt ist, hat darüber hinaus noch den Vorteil, dass er als eigenständiges Modul gefertigt und darüber hinaus auf seine Funktionstüchtigkeit geprüft werden kann. Außerdem erlaubt das Verbindergehäuse 10 mit den darin angeordneten Anschlüssen 3, 4 nicht nur eine Montagevereinfachung, sondern eine einfache Anpassung an die räumlichen und elektronischen Gegebenheiten, da die dahinter liegenden Bauteile diesen Gegebenheiten ohne weiteres angepasst werden können. So kann beispielsweise für einen einzigen Fahrzeughersteller als Standard ein und dasselbe Verbindergehäuse 10 eingesetzt werden und die dahinter liegenden Teile den einzelnen Modellen dieses Fahrzeugherstellers angepasst werden.

Abschließend wird noch darauf hingewiesen, dass der Kabelsatz 1 für sich alleine beansprucht wird und die übrigen mit ihm zu verbindenden Teile wie Stromversorgung, Scheibe und dergleichen des Fahrzeuges, nicht Bestandteil der Schutzbeanspruchung sind.

### Bezugszeichenliste:

- 1.: Kabelsatz (Sperrkreis)
- 2.: Masseanschluss
- 3.: Energieanschluss
- 4.: Signalanschluss
- 5.: Mittel zur Signalauskopplung
- 6.: Kabel
- 7.: Crimpanschluss
- 8.: Kabel
- 9.: Kabel
- 10.: Verbindergehäuse
- 11.: Schrumpfschlauch
- 12.: Kodierung

## Patentansprüche

1. Kabelsatz (1) für die Anwendung in einem Fahrzeug mit einer beheizbaren Scheibe sowie einer darin integrierten aktiven Antenne, aufweisend einen Masseanschluss (2) sowie zumindest einen Energieanschluss (3) und zumindest einen Signalanschluss (4) und Mitteln (5) zur Auskopplung von hochfrequenten Signalen, die von der aktiven Antenne empfangen werden, **dadurch gekennzeichnet, dass** der Energieanschluss (3) und der Signalanschluss (4) gemeinsam in einem Verbindergehäuse (10) angeordnet sind, wobei der Energieanschluss (3) und der Signalanschluss (4) über jeweils ein Kabel (8, 9) mit den Mitteln (5) zur Auskopplung von hochfrequenten Signalen und der Masseanschluss (2) über ein einziges Kabel (6) mit den Mitteln (5) zur Auskopplung von hochfrequenten Signalen verbunden ist.

2. Kabelsatz (1) nach Anspruch 1, **dadurch gekennzeichnet, dass** die in dem Verbindergehäuse (10) angeordneten Kontakte für den Energieanschluss (3) und den Signalanschluss (4) gleichartig ausgebildet sind..

3. Kabelsatz (1) nach Anspruch 1 oder 2, **dadurch gekennzeichnet, dass** das Verbindergehäuse (10) eine Kodierung (12) aufweist.

4. Kabelsatz (1) nach einem der Ansprüche 1 bis 3, **dadurch gekennzeichnet, dass** das Verbindergehäuse (10) aus Kunststoff besteht und in einem Kunststoff-Spritzgussverfahren herstellbar ist.

5. Kabelsatz (1) nach einem der vorhergehenden Ansprüche, **dadurch gekennzeichnet, dass** die Mittel (5) zur Signalauskopplung elektronische Bauteile wie Spulen, Kondensatoren und dergleichen aufweisen.

6. Kabelsatz (1) nach Anspruch 5, **dadurch gekennzeichnet, dass** die elektronischen Bauteile in einem Gehäuse angeordnet sind.

7. Kabelsatz (1) nach Anspruch 6, **dadurch gekennzeichnet, dass** das Gehäuse von einem flexiblen Schrumpfschlauch (11) gebildet ist.

8. Kabelsatz (1) nach einem der vorhergehenden Ansprüche, **dadurch gekennzeichnet, dass** die Kabel (6, 8, 9) als Litzenkabel ausgebildet sind.

9. Kabelsatz (1) nach einem der vorhergehenden Ansprüche, **dadurch gekennzeichnet, dass** die Kabel (6, 8, 9) als Flachleiterkabel ausgebildet sind.

10. Kabelsatz (1) nach Anspruch 2, **dadurch gekennzeichnet, dass** die in dem Verbindergehäuse (10) angeordneten Kontakte als Steckkontakte ausgebildet sind

## Claims

1. Cable set (1) for use in a vehicle with a heatable windscreen and an active antenna integrated in the said windscreen, having an earth connection (2) and at least one power connection (3) and at least one signal connection (4) and means (5) for outputting high-frequency signals which are received by the active antenna, **characterized in that** the power connection (3) and the signal connection (4) are both arranged in a connector housing (20), with the power connection (3) and the signal connection (4) being connected to the means (5) for outputting high-frequency signals via a cable (8, 9) in each case, and the earth connection (2) being connected to the means (5) for outputting high-frequency signals via a single cable (6).

2. Cable set (1) according to Claim 1, **characterized in that** the contacts, which are arranged in the connector housing (10), for the power connection (3) and the signal connection (4) are designed in the same way.

3. Cable set (1) according to Claim 1 or 2, **characterized in that** the connector housing (10) has a coding (12).

4. Cable set (1) according to one of Claims 1 to 3, **characterized in that** the connector housing (10) is composed of plastic and can be produced using an injection-moulding method.

5. Cable set (1) according to one of the preceding claims, **characterized in that** the means (5) for outputting signals have electronic components such as coils, capacitors and the like.

6. Cable set (1) according to Claim 5, **characterized in that** the electronic components are arranged in a housing.

7. Cable set (1) according to Claim 6, **characterized in that** the housing is formed by a flexible shrinkable tube (11).

8. Cable set (1) according to one of the preceding claims, **characterized in that** the cables (6, 8, 9) are in the form of stranded cables.

9. Cable set (1) according to one of the preceding claims, **characterized in that** the cables (6, 8, 9) are in the form of flat conductor cables.

10. Cable set (1) according to Claim 2, **characterized in that** the contacts which are arranged in the connector housing (10) are in the form of plug contacts.

## Revendications

1. Jeu de câbles (1) pour une application dans un véhicule muni d'une vitre chauffante ainsi que d'une antenne active intégrée dans celle-ci, présentant une borne de masse (2) et au moins une borne d'énergie (3) et au moins une borne de signal (4) ainsi que des moyens (5) pour découpler les signaux à haute fréquence qui sont reçus par l'antenne active, **caractérisé en ce que** la borne d'énergie (3) et la borne de signal (4) sont disposées communément dans un boîtier de connecteur (10), la borne d'énergie (3) et la borne de signal (4) étant respectivement reliées par un câble (8, 9) avec les moyens (5) de découplage des signaux à haute fréquence et la borne de masse (2) étant reliée par le biais d'un unique câble (6) avec les moyens (5) de découplage des signaux à haute fréquence.

2. Jeu de câbles (1) selon la revendication 1, **caractérisé en ce que** les contacts disposés dans le boîtier de connecteur (10) sont configurés de la même façon pour la borne d'énergie (3) et la borne de signal (4).

3. Jeu de câbles (1) selon la revendication 1 ou 2, **caractérisé en ce que** le boîtier de connecteur (10) présente un codage (12).

4. Jeu de câbles (1) selon l'une des revendications 1 à 3, **caractérisé en ce que** le boîtier de connecteur (10) est en matière plastique et peut être fabriqué par un procédé de moulage par injection de matière plastique.

5. Jeu de câbles (1) selon l'une des revendications précédentes, **caractérisé en ce que** les moyens (5) de découplage des signaux présentent des composants électroniques tels que des bobines, des condensateurs et similaires.

6. Jeu de câbles (1) selon la revendication 5, **caractérisé en ce que** les composants électroniques sont disposés dans un boîtier.

7. Jeu de câbles (1) selon la revendication 6, **caractérisé en ce que** le boîtier est formé par un tuyau souple rétractable (11).

8. Jeu de câbles (1) selon l'une des revendications 1 à 3, **caractérisé en ce que** les câbles (6, 8, 9) sont réalisés sous la forme de câbles toronnés.

9. Jeu de câbles (1) selon l'une des revendications 1 à 3, **caractérisé en ce que** les câbles (6, 8, 9) sont réalisés sous la forme de câbles plats.

10. Jeu de câbles (1) selon la revendication 2, **caractérisé en ce que** les contacts disposés dans le boîtier de connecteur (10) sont réalisés sous la forme de contacts mâles.
